# EUROPÄISCHE PATENTSCHRIFT

(11) **EP 0 915 210 B1**
(45) Veröffentlichungstag und Bekanntmachung des Hinweises auf die Patenterteilung: **02.02.2005**
(21) Anmeldenummer: 98120768.1
(22) Anmeldetag: 02.11.1998
(51) Int. Cl.: E03D 1/14

(54) **Ablaufventil für Spülkästen**
Outlet valve for flushing cisterns
Soupape d'évacuation pour réservoirs de chasse

(30) Priorität: 04.11.1997 DE 19748621
(43) Veröffentlichungstag der Anmeldung: 12.05.1999
(73) Patentinhaber: GROHEDAL Sanitärsysteme GmbH & Co.KG, D-32457 Porta Westfalica (DE)
(72) Erfinder: Korte, Hermann, 32545 Bad Oeynhausen (DE)
(74) Vertreter: Ziegler, Thomas, Dr.

(56) Entgegenhaltungen:
- WO-A-97/17503
- DE-A- 4 302 245
- FR-A- 2 698 645
- FR-A- 2 744 742
- US-A- 4 945 581

## Beschreibung

Die Erfindung bezieht sich auf eine Ablaufarmatur für einen Spülkasten, enthaltend ein Bodenventil, ein Überlaufrohr mit dem Bodenventilverschlußglied, eine Aushebevorrichtung zum Öffnen des Bodenventils und eine Offenhaltevorrichtung für das Bodenventil während des

Entleerungsvorgangs, wobei die Aushebevorrichtung im wesentlichen im Überlaufrohr angeordnet und eine von einem Schwimmer gesteuerte Rastvorrichtung zur Offenhaltung des Bodenventils beim Entleerungsvorgang vorgesehen ist.

Eine derartige Ablaufarmatur ist aus der WO-A-97/17503 bekannt.
Aus der FR-A-2698645 ist ferner eine Ablaufarmatur bekannt, bei der das Überlaufrohr während des Entleerungsvorgangs von einem Schwimmer in Offenstellung gehalten wird.

Der Erfindung liegt die Aufgabe zugrunde, eine kompakt bauende Ablaufarmatur mit einer Druckknopfbetätigung für eine Voll- und Teilspülungsmöglichkeit zu schaffen.

Diese Aufgabe wird erfindungsgemäß bei einer gattungsgemäßen Ablaufarmatur dadurch gelöst, daß von einem ersten Schwimmer die Rastvorrichtung für eine Vollspülung allein gesteuert ist, während für eine Teilspülung ein zweiter Schwimmer oberhalb des ersten Schwimmers aktivierbar ist, der zur Beendigung der Teilspülung auf den ersten Schwimmer zur Lösung der Rastvorrichtung einwirkt. Weitere Ausgestaltungen der Erfindung sind in den Ansprüchen 2 bis 17 angegeben.

Mit den vorgeschlagenen Maßnahmen kann die Auslaufarmatur kompakt ausgebildet werden, so daß ein einfacher Einbau in die verschiedenen Spülkästen ermöglicht ist. Auch kann eine nachträgliche Umrüstung eines Spülkastens mit der erfindungsgemäßen Auslaufarmatur in einfacher Weise erfolgen.
In weiterer Ausgestaltung der Erfindung ermöglicht die vorgeschlagene Auslaufarmatur nach Einleitung einer Vollspülung durch die Betätigung eines zweiten Drückers die Umschaltung auf eine Teilspülung. Aber auch nach Durchführung einer Teilspülung kann durch Betätigen eines Drückers der Teilspülungsvorgang in einen Vollspülungsvorgang fortgesetzt werden.
Außerdem ermöglicht die Anordnung der Schwimmer in der Auslaufarmatur einen relativ großen Einstellbereich, so daß die erforderlichen Wassermengen für einen Teilspülungsvorgang und einen Vollspülungsvorgang bei den verschiedensten Wasserkästen entsprechend einstellbar sind.

Ein Ausführungsbeispiel der Erfindung ist in der Zeichnung dargestellt und wird im folgenden näher beschrieben. Es zeigt
- Fig. 1: einen Teil eines schematisch dargestellten Spülkasten mit Ablaufarmatur im Längsschnitt in Ruheposition mit aufgefülltem Wasserstand;
- Fig. 2: den in Fig. 1 dargestellten Spülkasten mit geöffneter Ablaufarmatur für einen vollen Spülvorgang;
- Fig. 3: einen Teil der in Fig. 2 gezeigten Schalteinrichtung für den Teilspülvorgang um 90° gedreht in vergrößerter Darstellung;
- Fig. 4: den in Fig. 1 gezeigten Spülkasten mit eingeschaltetem Teilspülvorgang;
- Fig. 5: einen Teil der in Fig. 4 gezeigten Schalteinrichtung für den Teilspülungsvorgang um 90° gedreht in vergrößerter Darstellung;
- Fig. 6: den in Fig. 4 gezeigten Spülkasten beim Teilspülvorgang mit in die Ausgangsstellung zurückgeführten Drückern;
- Fig. 7: einen Teil der in Fig. 6 gezeigten Steuerung für die Teilspülung um 90° gedreht in vergrößerter Darstellung;
- Fig. 8: das in Fig. 1 gezeigte Überlaufrohr in vergrößerter Darstellung;
- Fig. 9: die in Fig. 1 gezeigte Bodenplatte in vergrößerter Darstellung in der Schnittebene IX der Figur 10;
- Fig. 10: die in Fig. 9 gezeigte Bodenplatte in Draufsicht;
- Fig. 11: den in Fig. 1 gezeigten ersten Schwimmer in vergrößerter Darstellung in der Schnittebene XI der Figur 12;
- Fig. 12: den in Fig. 11 gezeigten Schwimmer um 90° gedreht;
- Fig. 13: den in Fig. 11 gezeigten Schwimmer in Draufsicht;
- Fig. 14: die in Fig. 1 gezeigte Brücke mit einer Stange zur Halterung des zweiten Schwimmers und einem Steuerhebel in vergrößerter Darstellung;
- Fig. 15: die in Fig. 14 gezeigte Brücke um 90° gedreht in vergrößerter Seitenansicht;
- Fig. 16: die in Fig. 14 gezeigte Brücke in vergrößerter Darstellung in der Schnittebene XVI der Figur 17;
- Fig. 17: die in Fig. 16 gezeigte Brücke in Draufsicht;
- Fig. 18: den in Fig. 1 gezeigten zweiten Schwimmer in vergrößerter Darstellung in Draufsicht;
- Fig. 19: den in Fig. 18 gezeigten Schwimmer um 90° gedreht in Seitenansicht;
- Fig. 20: den in Fig. 18 gezeigten Schwimmer in der Schnittebene XX;
- Fig. 21: die in Fig. 1 gezeigte Kappe mit Stößel in vergrößerter Darstellung;
- Fig. 22: die in Figur 1 gezeigte Kappe in der Schnittebene XXII der Figur 23;
- Fig. 23: die in Fig. 22 gezeigte Kappe um 90° gedreht in Seitenansicht;
- Fig. 24: die in Fig. 22 gezeigte Kappe in der Schnittebene XXIV;
- Fig. 25: die in Fig. 24 gezeigte Steuernut in vergrößerter Darstellung;
- Fig. 26: ein Abwicklung der in Fig. 25 gezeigten Steuerkurve;
- Fig. 27: den in Fig. 1 gezeigten Steuerhebel in vergrößerter Darstellung;
- Fig. 28: den in Fig. 27 gezeigten Steuerhebel um 90° gedreht in Seitenansicht;
- Fig. 29: den in Fig. 27 gezeigten Steuerhebel um 90° gedreht;
- Fig. 30: den in Fig. 27 gezeigten Steuerhebel in Draufsicht;
- Fig. 31: den in Fig. 1 gezeigten Führungsring in der Schnittebene XXXI der Figur 32;
- Fig. 32: den in Fig. 31 gezeigten Führungsring in Draufsicht;
- Fig. 33: das in Fig. 1 gezeigte Druckrohr in vergrößerter Darstellung;
- Fig. 34: das in Fig. 33 gezeigte Druckrohr in Draufsicht.

Bei dem in der Zeichnung gezeigten Ausführungsbeispiel ist die Auslaufarmatur in einem nur schematisch und zum Teil dargestellten Spülkasten 1 angeordnet, wobei die Wasserzulaufeinrichtung nicht gezeigt ist. Im Bodenbereich ist eine Auslaßöffnung ausgebildet, in dem ein Bodenventil 2 in bekannter Weise gedichtet angeordnet ist. An dem am Bodenventil 2 ausgebildeten Auslaßstutzen 20 wird die Spülleitung angeschlossen (in der Zeichnung nicht dargestellt). Im Inneren des Spülkastens 1 ist das Bodenventil 2 mit einem im Durchmesser vergrößerten Kragen 21 ausgebildet, in dessen Seitenwandung Wassereinlaßschlitze 210 angeordnet sind.
Koaxial zum Bodenventil 2 ist ein Überlaufrohr 3 angeordnet, das am unteren Endbereich ein ringflanschartig ausgebildetes Verschlußglied 31 trägt, an dem ein Dichtring 310 mit Hilfe eines Stützrings 33 angelagert ist, derart, daß in abgesenkter Stellung das Überlaufrohr 3 den Ausfluß in den Auslaßstutzen 20 absperrt.
Koaxial zum Überlaufrohr 3 ist im wesentlichen im Innern des Überlaufrohrs 3 eine Aushebevorrichtung 4 angeordnet. Im unteren Bereich ist hierbei die Aushebevorrichtung 4 mit einem Ansatz konzentrisch im Anschlußstutzen 20 gehalten. An der gegenüberliegenden Seite weist die Aushebevorrichtung 4 eine Muffe 41 mit Innengewinde auf, in der ein Halterohr 12 mit einem durchgehenden Längsschlitz 121 angeordnet ist. An dem gegenüberliegenden Endbereich des Halterohrs 12 ist ein Drückergehäuse 100 aufgeschraubt, welches an der Außenseite an einem Deckel des Spülkastens 1 anliegt und diesen in der Verschlußposition haltert. In dem Drükkergehäuse 100 ist ein erster großflächiger Drücker 10 vorgesehen, in dem ein zweiter kleinflächiger Drücker 11 angeordnet ist. Der erste Drücker 10 ist mit einem Gestänge 42 mit der Aushebevorrichtung 4 verbunden. Der zweite Drücker 11 ist über ein koaxial zum Gestänge 42 in dem Halterohr 12 angeordneten Druckrohr 61 verbunden, welches am unteren Endbereich einen oberhalb des Überlaufrohrs 3 angeordneten Ringflansch 611 trägt, an dem ein von einer Rückstellfeder 620 gedrückter Stößel 62 anliegt. Der Ringflansch 611 ist hierbei über einen Radialansatz 610 mit dem Druckrohr 61 verbunden, wie es insbesondere aus Figur 34 zu entnehmen ist. Das Druckrohr 61 wird hierbei axial in das Halterohr 12 eingeführt, wobei der Radialansatz 610 durch den Längsschlitz 121 hindurchgreift, während der Ringflansch 611 im übrigen einen freien Ringraum 612 aufweist, durch den das Halterohr 12 hindurchgreift.
Die Aushebevorrichtung 4 trägt im Bereich der Muffe 41 koaxial ein Führungsstück 45, welches axial verschieblich in einem Tragkörper 47 der Aushebevorrichtung 4 angeordnet ist und von einer Rückstellfeder 451 gegen die untere Stirnseite des Gestänges 42 gedrückt ist. An dem Tragkörper 47 der Aushebevorrichtung 4 sind zwei gegenüberliegende zweiarmige Hebel 46 angeordnet, welcher jeweils einerseits über eine pleuelartige Lasche 450 mit dem Führungsstück 45 verbunden ist, während die andere Seite des Hebels 46 mit einem Fortsatz einer Klaue 40 verbunden ist. Die beiden Klauen 40 sind darüber hinaus über ringförmig ausgebildete Federelemente elastisch miteinander verbunden. Die Klauen 40 sind hierbei im Bereich eines umlaufenden Innenwulstes 30 des Überlaufrohrs 3 angeordnet. Außerdem ist im unteren Bereich der Aushebevorrichtung 4 eine Tellerscheibe 43 am Tragkörper 47 ausgebildet, mit der ein Hochsteigen des Spülwassers in dem Überlaufrohr 3 weitgehend verhindert wird.
An dem Verschlußglied 31 des Überlaufrohrs 3 ist radial und parallel zur Mittelachse eine Rastnase 32 ausgebildet, die mit einer Rastvorrichtung 5 zusammenwirkt. Die Rastvorrichtung 5 ist dabei von einer auf dem Kragen 21 angeordneten Bodenplatte 51 mit einer Führungsbuchse 510 und einer einen Außenmantel bildenden Kappe 63 begrenzt, wobei in dem hierin gebildeten Ringraum ein erster Schwimmer 50 angeordnet ist. Der Schwimmer 50 ist halbkreisringförmig ausgebildet und trägt am Rand im Bereich der Rastnase 32 zwei gegenüberliegende Lagerzapfen 502, mit denen er von auf der Bodenplatte 51 angeordneten Lagern 511 verschwenkbar aufgenommen ist. Am Schwimmer 50 ist im Bereich der Rastnase 32 eine Klinke 500 ausgebildet. Außerdem weist der Schwimmer 50 an den Endbereichen des Kreisringstücks jeweils einen Anschlag 501 auf. Darüber hinaus ist in der Bodenplatte 51 eine Öffnung 512 ausgebildet, durch die die Rastnase 32 in die Rastvorrichtung 5 einführbar ist. Im Bereich der Bodenplatte 51 ist außerdem an der Kappe 63 ein Auslaßschlitz 632 ausgebildet, mit dem mit Hilfe eines Drehschiebers (in der Zeichnung nicht dargestellt) die Entleerungsgeschwindigkeit des zwischen der Kappe 63 und der Bodenplatte 51 gesammelten Wassers einstellbar ist.

Zur Drehsicherung sind an dem Außenmantel des Überlaufrohrs 3 radial vorstehende Rippen 35 angeformt, die in entsprechende Ausnehmungen 513 an der Führungsbuchse 510 einfassen und somit eine drehfeste Axialbewegung des Überlaufrohrs 3 gewährleisten.

In einem Ansatz 630 der Kappe 63 ist eine Teilspülvorrichtung 6 angeordnet. Hierbei ist ein zweiter Schwimmer 60 halbkreisringförmig ausgebildet und mit einer Schnappvorrichtung 600 auf einer Stange 65 höhenverstellbar mit einer Brücke 64 verbunden. Der Schwimmer 60 umgreift das Überlaufrohr 3 zur Hälfte auf der dem Schwimmer 50 gegenüberliegenden Seite. An der der Stange 65 gegenüberliegenden Seite trägt die Brücke 64 einen seitlich vorstehenden Lagerzapfen 640, an dem ein Steuerhebel 66 mit einem Augenlager 662 verschwenkbar angelagert ist. Das Augenlager 662 weist hierbei einen Radialschlitz 6620 auf, so daß der Steuerhebel 66 radial schnappend auf den Lagerzapfen 640 aufgesprengt werden kann. Am gegenüberliegenden Endbereich ist der Steuerhebel 66 mit einem von dem Überlaufrohr 3 wegzeigenden Steuerzapfen 660 versehen, der in eine in dem Ansatz 630 ausgebildete Steuernut 631 einfaßt. Die Steuernut 631 weist eine Ruheposition 6310 für den Steuerhebel 66 auf, in der die Teilspülvorrichtung 6 außer Betrieb ist. Die Steuernut 631 weist unterschiedliche Tiefen auf, die mit Hilfe eines im Steuerhebel 66 vorgesehenen Federelements, das in Form einer ersten geraden der Steuernut 631 zugekehrten Blattfeder 663 und einer zweiten dem Überlaufrohr 3 zugekehrten Blattfeder 664 von etwa kreisbogenförmiger Ausbildung gebildet ist, von dem Steuerzapfen 660 ertastet werden. Außerdem weist der Steuerhebel 66 im mittleren Bereich eine Schrägfläche 661, die mit einer Stirnseite des Stößels 62 zusammenwirkt. Der Stößel 62 ist einerseits im Ansatz 630 und andererseits in einer Führungsbohrung 340 eines auf dem Überlaufrohr 3 kraftschlüssig gehaltenen Führungsring 34 gelagert.

Die vorstehend beschriebene Ablaufarmatur hat folgende Funktionsweise:
In Fig. 1 der Zeichnung befindet sich die Auslaufarmatur in Ruheposition, wobei das Bodenventil 2 geschlossen und der Spülkasten 1 maximal mit Spülwasser 13 gefüllt ist.
Wird nun vom Benutzer der erste Drücker 10 in das Drükkergehäuse 100 eingedrückt, wie es in Figur 2 und 3 der Zeichnung dargestellt ist, so erfolgen folgende Aktionen:
Das Gestänge 42 schiebt das Führungsstück 45 in den Tragkörper 47 der Aushebevorrichtung 4 ein, wodurch die Schiebebewegung auf die beiden Stellhebel 46 von den Laschen 450 übertragen wird. Die Hebel 46 kehren die Bewegungsrichtung um und ziehen hierdurch mit den Klauen 40, die an dem Innenwulst 30 des Überlaufrohrs 3 anliegen, das Überlaufrohr 3 vom Bodenventil 2 hoch, wonach die Rastnase 32 durch die Öffnung 512 hinter die Klinke 500 des Schwimmers 50 greift und das Überlaufrohr 3 in dieser Position verrastet, so daß das Bodenventil 2 in Offenstellung verharrt und das Spülwasser 13 aus dem Spülkasten 1 über den Auslaßstutzen 20 abgegeben wird. Der Schwimmer 50 ist hierbei durch die einseitige Lagerung durch den Auftrieb in eine Schräglage gebracht und hält die Rastnase 32 in dieser Position mit der Klinke 500 fest. Sobald das Niveau des Spülwassers 13 im Spülkasten 1 den von der Bodenplatte 51 und den Mantelbereich der Kappe 63 gebildeten Ringraum erreicht hat, strömt das in diesem Ringraum vorhandene Wasser im wesentlichen über den Auslaßschlitz 632 ab. Sobald das Wasser in dem Ringraum genügend weit abgesunken ist, bewirkt die Schwerkraft, daß der Schwimmer 50 in eine waagerechte Lage zurückkehrt und hierbei die Klinke 500 die Rastnase 32 freigibt, so daß nunmehr das Überlaufrohr 3 mit dem Verschlußglied 31 auf das Bodenventil 2 zurückfällt und den Auslaßstutzen 20 absperrt. Nunmehr wird von einer Wasserzulaufsteuerung der Spülkasten 1 wieder mit Spülwasser 13 aufgefüllt und ist danach wieder einsatzbereit.
Bei der Betätigung des Drückers 10 verharrte der Drükker 11 in seiner Ruheposition 6310. Der in Fig. 3 gezeigte Steuerhebel 66 wurde somit von dem Stößel 62 nicht aus seiner Ruheposition 6310 ausgelenkt, so daß die Teilspülvorrichtung bei dieser Betätigung außer Betrieb geblieben ist.

Durch die Einstellung eines Austrittsquerschnitts mit einem in der Zeichnung nicht dargestellten Drehschieber am Auslaßschlitz 632 kann der Zeitpunkt für die Lösung der Rastnase 32 aus der Rastvorrichtung 5 variabel eingestellt werden, wodurch das im Spülkasten verbleibende Restwasser bestimmbar ist.

Werden dagegen der Drücker 10 und der Drücker 11 gleichzeitig betätigt, wie es in Figur 4 und 5 der Zeichnung dargestellt ist, so werden folgende Vorgänge in der Ablaufarmatur ausgelöst:
Von dem Drücker 10 wird über das Gestänge 42 die Aushebevorrichtung 4 in der vorstehend beschriebenen Weise betätigt, so daß das Überlaufrohr 3 mit dem Verschlußglied 31 von dem Bodenventil 2 abgehoben und die Rastnase 32 in der Rastvorrichtung 5 am Schwimmer 50 fixiert wird. Parallel wird über den zweiten Drücker 11 das Druckrohr 61 mit dem Ringflansch 611 axial in Richtung auf das Bodenventil 2 verschoben, so daß der Stößel 62 entgegen der Kraft der Rückstellfeder 620 mit seinem Stirnbereich an der Schrägfläche 661 zur Anlage gelangt und den Steuerhebel 66 mit seinem Steuerzapfen 660 aus der Ruheposition 6310 in der Steuernut 631 seitlich auslenkt, wie es insbesondere aus Figur 5 zu entnehmen ist. Der Steuerzapfen 660 wird hierbei über die beiden Blattfedern 663,664 axial verschoben und gelangt in den Bereich E bis F, wie es aus Figur 25 und 26 insbesondere zu entnehmen ist. Hiermit ist die Teilspülvorrichtung aktiviert, wobei der Steuerhebel 66 über die Brücke 64 und die Stange 65 mit dem zweiten Schwimmer 60 verbunden ist, so daß nunmehr das Niveau der Brücke 64 von dem Schwimmer 60 bestimmt ist.
Wie es insbesondere aus Fig. 6 und 7 ersichtlich ist, gelangen, nachdem der Benutzer die Drücker 10 und 11 losgelassen hat, diese wieder in ihre Ausgangsposition, während das Spülwasser über den Auslaßstutzen 20 abfließt. Hierbei sinkt das Niveau des Spülwassers im Spülkasten 1, so daß der zweite Schwimmer 60 mit der Brücke 64 und dem mit dem Steuerzapfen 660 in der Steuernut 631 geführten Steuerhebel 66 entsprechend abwärts sinkt. Der Steuerzapfen 660 gelangt dadurch von dem Bereich F in den Bereich A, wobei ein Axialsprung verhindert, daß der Steuerzapfen 660 in den Bereich F zurückgeführt werden kann (vgl. Fig. 25 und 26). Sobald das Niveau im Spülkasten 1 so weit abgesunken ist, daß die Brücke 64 an den Anschlägen 501 des ersten Schwimmers 50 zur Anlage gelangt, wird dieser durch das Gewicht des zweiten Schwimmers 60, der Stange 65, der Brücke 64 und des Stellhebels 66 aus seiner Schräglage, entgegen der Auftriebskraft, in eine waagerechte Position zurückgeführt, so daß nunmehr die Rastnase 32 von der Klinke 500 freigegeben wird und das Überlaufrohr 3 mit dem Verschlußglied 31 auf das Bodenventil 2 zurückfällt und den Auslaßstutzen 20 absperrt und somit den Teilspülvorgang beendet. Nunmehr wird von der in der Zeichnung nicht dargestellten Auffüllvorrichtung das Spülwasser 13 in dem Spülkasten 1 wieder aufgefüllt, so daß nunmehr von dem Schwimmer über die Stange 65 die Brücke 64 mit dem Steuerhebel 66 entsprechend aufsteigt, wobei der Steuerzapfen 660 von dem Bereich A in den Bereich B, in den Bereich C,D,E,, nämlich der Ruheposition 6310, zurückgeführt wird. Die Ablaufarmatur befindet sich somit wiederum in der gleichen Ausgangssituation wie sie in Figur 1 der Zeichnung dargestellt ist und ist bereit für einen erneuten Voll- oder Teilspülvorgang.
Die Spülwassermenge, die mit einem Teilspülvorgang abgegeben werden soll, kann durch eine Verstellung des zweiten Schwimmers 60 mit der Schnappvorrichtung 600 auf der Stange 65 in einem weiten Bereich eingestellt werden.
Zur günstigen Betätigung der Ablaufarmatur sollte der zweite Drücker 11 mit einer relativ kleinen Betätigungsfläche versehen werden, so daß bei der Einleitung des Spülvorgangs entweder beide Drücker 10,11 oder nur der erste Drücker 10 betätigt wird.

Nach der Einleitung eines Vollspülvorgangs mit dem Drücker 10 kann außerdem dieser Spülvorgang durch eine nachträgliche Betätigung des Drückers 11 in einen Teilspülvorgang umgewandelt werden.

## Patentansprüche

1. Ablaufarmatur für einen Spülkasten (1), enthaltend ein Bodenventil (2), ein Überlaufrohr (3) mit dem Bodenventilverschlußglied (31), eine Aushebevorrichtung (4) zum Öffnen des Bodenventils (2) und eine Offenhaltevorrichtung für das Bodenventil (2) während des Entleerungsvorgangs, wobei die Aushebevorrichtung (4) im wesentlichen im Überlaufrohr (3) angeordnet und eine schwimmergesteuerte Rastvorrichtung (5) zur Offenhaltung des Bodenventils (2) beim Entleerungsvorgang vorgesehen ist, **dadurch gekennzeichnet, daß** von einem ersten Schwimmer (50) die Rastvorrichtung (5) für eine Vollspülung allein gesteuert ist, während für eine Teilspülung ein zweiter Schwimmer (60) oberhalb des ersten Schwimmers (50) aktivierbar ist, der zur Beendigung der Teilspülung auf den ersten Schwimmer (50) zur Lösung der Rastvorrichtung (5) einwirkt.

2. Ablaufarmatur nach Anspruch 1, **dadurch gekennzeichnet, daß** die Aushebevorrichtung (4) etwa konzentrisch zum Auslaßstutzen (20) des Bodenventils (2) gehalten ist und zwei gegenüberliegende Klauen (40) aufweist, die an einem Innenwulst (30) des Überlaufrohrs (3) zur Anlage bringbar sind, wobei zur Spülbetätigung ein erster Drücker (10) angeordnet ist, dessen Stellbewegung die Aushebevorrichtung (4) in der Wirkrichtung umkehrt und das Überlaufrohr (3) in die Rastposition der Rastvorrichtung (5) anhebt, während mit einem zweiten Drücker (11) der zweite Schwimmer (60) für die Teilspülung einschaltbar ist.

3. Ablaufgarnitur nach Anspruch 1 oder 2, **dadurch gekennzeichnet, daß** die Aushebevorrichtung (4) an der dem Bodenventil (2) gegenüberliegenden Endbereich mit einer Muffe (41) mit Innengewinde versehen ist, von der ein Halterohr (12) aufgenommen ist, dessen anderes Ende von einem in eine Öffnung des Deckelbereichs des Spülkastens (1) angeordneten Drückergehäuse (100) einschraubbar ist, wobei an der Außenseite des Drückergehäuses (100) ein erster Drükker (10) mit einem Gestänge (42) zur Betätigung der Aushebevorrichtung (4) vorgesehen ist, in welchem ein zweiter Drücker (11) mit einem Druckrohr (61) für die Schaltung des zweiten Schwimmers (50) angeordnet ist, wobei das Gestänge (42) und das Druckrohr (61) von dem Halterohr (12) aufgenommen ist.

4. Ablaufarmatur nach Anspruch 3, **dadurch gekennzeichnet, daß** das Halterohr (12) einen durchgehenden Längsschlitz (121) aufweist und das Druckrohr (61) einen durch den Längsschlitz (121) hindurchgreifenden Radialansatz (610) hat, an dessen Außenbereich ein Ringflansch (611) angeformt ist, an den ein außerhalb des Überlaufrohrs (3) angeordneter Stößel (62) zur Einschaltung des zweiten Schwimmers (60) von einer Rückstellfeder (620) gedrückt ist.

5. Ablaufarmatur nach einem der Ansprüche 1 bis 4, **dadurch gekennzeichnet, daß** das Bodenventil (2) einen im Durchmesser erweiterten, in den Spülkasten (1) vorstehenden Kragen (21) mit Wassereinlaßschlitzen (210) hat, auf dem stirnseitig eine Bodenplatte (51) mit einer Führungsbuchse (510) und der von dem ersten Schwimmer (50) gesteuerten Rasteinrichtung (5) angeordnet ist, wobei an der vom Bodenventil (2) abgekehrten Stirnseite des ringförmigen Verschlußglieds (31) eine parallel zur Mittelachse des Auslaufrohrs (3) angeordnete Rastnase (32) ausgebildet ist, die in der Offenposition des Bodenventils (2) in die Rastvorrichtung (5) einfaßt und von ihr gehalten ist.

6. Ablaufarmatur nach Anspruch 5, **dadurch gekennzeichnet, daß** der erste Schwimmer (50) halbkreisringförmig um das Überlaufrohr (3) angeordnet und einseitig gelagert an der Bodenplatte (51) vorgesehen ist, wobei an der dem Überlaufrohr (3) zugekehrten Seite eine Klinke (500) angeformt ist, von der die Rastnase (32) in der Offenstellung des Bodenventils (2) aufgenommen ist, so daß beim Eintauchen des Schwimmers (5) in das Spülwasser er eine Schräglage einnimmt und die Klinke (500) bei angehobenem Überlaufrohr (3) hinter die Rastnase (32) faßt, während beim Auftauchen aus dem ablaufenden Spülwasser der Schwimmer (50) durch die Schwerkraft in eine waagerechte Lage zurückkehrt und die Rastnase (32) freigibt, wodurch das Überlaufrohr (3) mit dem Verschlußglied (31) in die Schließstellung zurückfällt.

7. Ablaufarmatur nach Anspruch 5 oder 6, **dadurch gekennzeichnet, daß** die Bodenplatte (51) zusammen mit einer Kappe (63) an dem Kragen (21) befestigt ist, wobei die Kappe (63) einen vorstehenden Ansatz (630) aufweist, der eine Schalteinrichtung für den zweiten Schwimmer (60) aufweist und daß der zweite Schwimmer (60) ebenfalls halbkreisringförmig ausgebildet und mit einer das Überlaufrohr (3) umfassenden Brücke (64) verbunden ist, die von der Schalteinrichtung gehalten ist, wobei die Brücke (64) in der abgesenkten Position am Anschlag (501) des ersten Schwimmers (50) anliegt und ihn in eine waagerechte Position zur Lösung der Rastvorrichtung (5) bewegt, so daß nach einer Teilspülung das Bodenventil (2) in die Schließstellung gelangt.

8. Ablaufarmatur nach Anspruch 7, **dadurch gekennzeichnet, daß** der Schwimmer (60) mit einer parallel zum Überlaufrohr (3) in der Brücke (64) befestigten Stange (65) gehalten ist, wobei der Schwimmer (60) mit einer Schnappvorrichtung (600) in unterschiedlicher Höhe zur Brücke (64) auf der Stange (65) verrastbar ist.

9. Ablaufarmatur nach Anspruch 7 oder 8, **dadurch gekennzeichnet, daß** an der Brücke (64) ein seitlicher Lagerzapfen (640) angeformt ist, an dem ein Steuerhebel (66) befestigt ist, der die zum Überlaufrohr (3) axial verschieblich geführte Brücke (64) axial steuert.

10. Ablaufarmatur nach Anspruch 9, **dadurch gekennzeichnet, daß** der Steuerhebel (66) am freien Endbereich einen vom Überlaufrohr (3) wegzeigenden federnden Steuerzapfen (66) hat, der von einer im Ansatz (630) ausgebildeten Steuernut (631) aufgenommen ist, wobei die Steuernut (631) unterschiedlich tief ausgebildet ist und eine Kreisbahn mit einer Ruheposition (6310) formt, so daß nach einer Auslösung aus der Ruheposition (6310) der Steuerzapfen (660) mit dem Steuerhebel (66) einen Umlauf durch die Steuernut (631) vollführt und damit das Bodenventil (2) steuert.

11. Ablaufarmatur nach Anspruch 10, **dadurch gekennzeichnet, daß** ein vertiefter Bereich (C-D-E) als Ruheposition (6310) des Steuerzapfens (660) und wenigstens ein erhöhter Bereich (C) für die Sicherstellung der Kreislaufbewegung des Steuerzapfens (660) in der Steuernut (631) ausgebildet ist.

12. Ablaufarmatur nach wenigstens einem der Ansprüche 4 bis 11, **dadurch gekennzeichnet, daß** der Stößel (62) mit der Rückstellfeder (620) in dem Ansatz (630) der Kappe (63) geführt ist und der Stirnbereich mit einem an dem Steuerhebel (66) ausgebildeten Schrägfläche (661) in der Ruheposition (6310) des Steuerhebels (66) zur Anlage bringbar ist, derart, daß mit einer auf dem Boden des Spülkastens (1) gerichteten Bewegung der Stößel (62) der Steuerhebel (66) aus seiner Ruheposition (6310) seitlich ausgelenkt und in die Kreisbahn (Bereich E-F) der Steuernut (631) gebracht wird.

13. Ablaufarmatur nach wenigstens einem der Ansprüche 9 bis 12, **dadurch gekennzeichnet, daß** der Steuerhebel (66) ein Augenlager (662) aufweist, an dem ein Radialschlitz (6620) ausgebildet ist, mit dem der Steuerzapfen auf den Lagerzapfen (640) aufsprengbar ist.

14. Ablaufarmatur nach wenigstens einem der Ansprüche 10 bis 13, **dadurch gekennzeichnet, daß** in dem Steuerhebel (66) zwischen dem Befestigungsbereich an der Brücke (64) und dem Steuerzapfen (660) ein Federelement für Axialbewegungen des Steuerzapfens (660) integriert ist.

15. Ablaufarmatur nach Anspruch 14, **dadurch gekennzeichnet, daß** als Federelement eine gerade Blattfeder (633) an der dem Steuerzapfen (660) zugekehrten Stirnseite und an der gegenüberliegenden Stirnseite eine kreisbogenförmige Blattfeder (644) ausgebildet sind, wobei die Blattfedern (663,664), der Steuerzapfen (660) und das Augenlager (662) einstückig an dem aus Kunststoff hergestellten Steuerhebel (66) angeformt sind.

16. Ablaufarmatur nach wenigstens einem der Ansprüche 3 bis 15, **dadurch gekennzeichnet, daß** der zweite Drücker (11) eine relativ kleine Betätigungsfläche aufweist, so daß bei einer Betätigung im wesentlichen beide Drücker (10,11) synchron bewegbar oder der erste Drücker (10) bewegbar ist.

17. Ablaufarmatur nach wenigstens einem der Ansprüche 1 bis 16, **dadurch gekennzeichnet, daß** im unteren Bereich der Aushebevorrichtung (4) eine Tellerscheibe (43) und am unteren Ende des Überlaufrohrs (3) ein den Innendurchmesser verringernder Stützring (33) vorgesehen ist, wobei die Tellerscheibe (43) so angeordnet und der Außendurchmesser so ausgelegt ist, daß sie bei geöffnetem Bodenventil (2) das Überlaufrohr (3) im Bereich des Stützrings (33) im wesentlichen absperrt, so daß beim Entleerungsvorgang Spülwasser an einem Hochsteigen im Überlaufrohr (3) abgehalten wird.

## Claims

1. Discharge fitting for a cistern (1), containing a bottom valve (2), an overflow pipe (3) with the bottom valve closure member (31), a lifting device (4) for opening the bottom valve (2) and a device for holding open the bottom valve (2) during the emptying process, the lifting device (4) being arranged substantial in the overflow pipe (3), and a float-controlled snap-in locking device (5) for holding open the bottom valve (2) during the emptying process being provided, **characterised in that** the snap-in locking device (5) is controlled by a first float (50) for a full flush alone, whereas for a partial flush a second float (60) above the first float (50) is activatable, which second float acts on the first float (50) to release the snap-in locking device (5) in order to terminate the partial flush.

2. Discharge fitting according to claim 1, **characterised in that** the lifting device (4) is held approximately concentrically with respect to the outlet connector (20) of the bottom valve (2) and has two opposite claws (40) that can be brought into engagement with an inner bead (30) of the overflow pipe (3), wherein, for operating the flush, a first push button (10) is provided, the operating movement of which reverses the direction of action of the lifting device (4) and raises the overflow pipe (3) into the locking position of the snap-in locking device (5), whilst for the partial flush the second float (60) is operable by means of a second push button (11).

3. Discharge fitting according to claim 1 or 2, **characterised in that** the lifting device (4) is provided on the end region lying opposite the bottom valve (2) with a sleeve (41) having an internal thread that receives a holding pipe (12), the other end of which is arranged to be screwed into a push button housing (100) arranged in an opening of the cover region of the cistern (1), wherein on the outside of the push button housing (100) a first push button (10) having a rod assembly (42) for operating the lifting device (4) is provided, in which first push button (10) a second push button (11) having a pressure pipe (61) for operating the second float (50) is arranged, the rod assembly (42) and the pressure pipe (61) being received by the holding pipe (12).

4. Discharge fitting according to claim 3, **characterised in that** the holding pipe (12) has a continuous longitudinal slit (121) and the pressure pipe (61) has a radial projection (610) engaging through the longitudinal slit (121), on the outer region of which radial projection there is integrally formed an annular flange (611), against which a plunger (62) for operating the second float (60) and arranged outside the overflow pipe (3) is pressed by a restoring spring (620).

5. Discharge fitting according to any one of claims 1 to 4, **characterised in that** the bottom valve (2) has a collar (21) of widened diameter projecting into the cistern (1) and having water inlet slots (210), arranged on which collar at the front end thereof is a base plate (51) having a guide bush (510) and the snap-in locking device (5) controlled by the first float (50), wherein on the front end of the annular closure member (31) remote from the bottom valve (2) there is formed a locking projection (32) arranged parallel to the centre line of the discharge pipe (3), which locking projection in the open position of the bottom valve (2) engages in the snap-in locking device (5) and is held by it

6. Discharge fitting according to claim 5, **characterised in that** the first float (50) is arranged in the form of a semi-circular ring around the overflow pipe (3) and at one end is mounted on the base plate (51), wherein on the side facing the overflow pipe (3) there is integrally formed a catch (500), by which the locking projection (32) is received in the open position of the bottom valve (2), so that, on immersion of the float (50) in the flushing water, the float assumes an oblique position and the catch (500) engages behind the locking projection (32) when the overflow pipe (3) is raised, whereas, on emerging from the out-flowing flushing water, the float (50) returns under the effect of gravity into a horizontal position and releases the locking projection (32), whereby the overflow pipe (3) together with the closure member (31) falls back into the closed position.

7. Discharge fitting according to claim 5 or 6, **characterised in that** the base plate (51), together with a cap (63), is fixed to the collar (21), the cap (63) having a projecting attachment (630) that comprises a switching device for the second float (60), and **in that** the second float (60) is likewise in the form of a semi-circular ring and is connected to a bridge (64) surrounding the overflow pipe (3) and held by the switching device, wherein the bridge (64) rests in the lowered position against a stop (501) of the first float (50) and moves it into a horizontal position to release the snap-in locking device (5), so that after a partial flush the bottom valve (2) assumes the closed position.

8. Discharge fitting according to claim 7, **characterised in that** the float (60) is held by a rod (65) fixed, parallel to the overflow pipe (3), in the bridge (64), the float (60) being capable of being locked by means of a snap-action device (600) on the rod (65) at different heights with respect to the bridge (64).

9. Discharge fitting according to claim 7 or 8, **characterised in that** integrally with the bridge (64) there is formed a lateral bearing pin (640), to which is fixed a control lever (66) that axially controls the bridge (64) slidingly guided axially with respect to the overflow pipe (3).

10. Discharge fitting according to claim 9, **characterised in that**, at the free end region, the control lever (66) has a control pin (660) pointing away from the overflow pipe (3), which control pin is received by a control groove (631) formed in the attachment (630), the control groove (631) being of different depths and forming a circular path having a idle position (6310), so that after release from the idle position (6310) the control pin (660) performs with the control lever (66) a circuit through the control groove (631) and hence controls the bottom valve (2).

11. Discharge fitting according to claim 10, **characterised in that** a deepened region (C-D-E) forms the idle position of the control pin (660) and at least one raised region (C) is formed for ensuring the circulatory movement of the control pin (660) in the control groove (631).

12. Discharge fitting according to at least one of claims 4 to 11, **characterised in that** the plunger (62) is guided by means of the restoring spring (620) in the attachment (630) of the cap (63) and, in the idle position of the control lever (66), the front region is arranged to be brought into engagement with an oblique face (661) formed on the control lever (66), such that with a movement of the plunger (62) directed towards the bottom of the cistern (1) the control lever (66) is deflected laterally out of its idle position (6310) and is brought into the circular path (region E-F) of the control groove (631).

13. Discharge fitting according to at least one of claims 9 to 12, **characterised in that** the control lever (66) has an eye-type bearing (662) on which a radial slot (6620) is formed, by means of which the control pin can be snapped onto the bearing pin (640).

14. Discharge fitting according to at least one of claims 10 to 13, **characterised in that** a spring element for axial movements of the control pin (660) is integrated in the control lever (66) between the fixing region to the bridge (64) and the control pin (660).

15. Discharge fitting according to claim 14, **characterised in that**, as spring element, a straight leaf spring (633) is formed on the front side facing the control pin (660) and a circular arc-shaped leaf spring (664) is formed on the opposite side, the leaf springs (663, 664), the control pin (660) and the eye-type bearing (662) being integrally formed with the control lever (66), which is made from plastics material.

16. Discharge fitting according to at least one of claims 3 to 15, **characterised in that** the second push button (11) has a relatively small control face, so that upon operation essentially both push buttons (10,11) are movable synchronously or the first push button (10) is movable.

17. Discharge fitting according to at least one of claims 1 to 16, **characterised in that** a plate washer (43) is provided in the lower region of the lifting device (4) and a bearing ring (33) reducing the inner diameter is provided at the lower end of the overflow pipe (3), the plate washer (43) being so arranged and its outer diameter being so determined that, with the bottom valve (2) open, it substantially blocks the overflow pipe (3) in the region of the bearing ring (33), so that, during the emptying process, flushing water is prevented from rising in the overflow pipe (3).

## Revendications

1. Module d'écoulement d'un réservoir de chasse d'eau (1), contenant une soupape de fond (2), un tuyau de trop-plein (3) muni d'un obturateur de soupape (31), un dispositif de levée (4) pour ouvrir la soupape de fond (2), et un maintien ou ouverture de la soupape de fond (2) pendant la vidange, le dispositif de levée (4) étant principalement disposé dans le tuyau de trop-plein (3), avec un dispositif à crans (5) commandé par flotteur prévu pour le maintien en ouverture de la soupape de fond (2) lors de la vidange,
**caractérisé en ce que**
le dispositif à crans (5) est commandé seul par un premier flotteur (50) pour une chasse complète, alors que pour une chasse partielle, on peut activer un deuxième flotteur (60) au-dessus du premier flotteur (50) qui agit sur le premier flotteur (50) pour déclencher le dispositif à crans (5) afin de terminer la chasse partielle.

2. Module d'écoulement selon la revendication 1,
**caractérisé en ce que**
le dispositif de levée (4) est maintenu à peu près concentriquement par rapport au raccord d'évacuation (20) de la soupape de fond (2), et présente deux griffes (40) opposées pouvant venir buter contre un bourrelet intérieur (30) du tuyau de trop-plein (3), un premier poussoir (10) étant disposé pour actionner la chasse d'eau, poussoir dont le mouvement de réglage inverse le dispositif de levée (4) en direction d'actionnement et soulève le tuyau de trop-plein (3), le dispositif à crans (5) étant en position d'encliquetage, alors que le deuxième flotteur (60) peut être actionné pour la chasse partielle avec un deuxième poussoir (11).

3. Module d'écoulement selon la revendication 1 ou 2,
**caractérisé en ce que**
le dispositif de levée (4) est muni d'un manchon (41) avec filetage intérieur sur l'extrémité opposée à la soupape de fond (2), lequel manchon loge un tube de maintien (12) dont l'autre extrémité peut être vissée par un boîtier de poussoir (100) disposé dans une ouverture du couvercle du réservoir de chasse d'eau (1), avec sur le côté extérieur du boîtier de poussoir (100) un premier poussoir (10) avec une tige (42) pour actionner le dispositif de levée (4), poussoir dans lequel est disposé un deuxième poussoir (11) avec un tube de pression (61) pour activer le deuxième flotteur (60), la tige (42) et le tube de pression (61) étant logés par le tube de maintien (12).

4. Module d'écoulement selon la revendication 3,
**caractérisé en ce que**
le tube de maintien (12) présente une fente longitudinale (121) le traversant, et le tube de pression (61) a une saillie radiale (610) s'engageant au travers de la fente longitudinale (121), sur la partie extérieure de la saillie, avec une bride annulaire (611) contre laquelle un ressort de rappel (620) presse un piston disposé en dehors du tuyau de trop-plein (3) pour actionner le deuxième flotteur (60).

5. Module d'écoulement selon l'une quelconque des revendications 1 à 4,
**caractérisé en ce que**
la soupape de fond (2) a une collerette (21) de diamètre élargi, dépassant dans le réservoir de chasse d'eau (1), avec des fentes d'arrivée d'eau (210), et dont la face frontale comporte une plaque de fond (51) avec une douille de guidage (510) et le dispositif à crans (5) commandé par le premier flotteur (50), un bec d'accrochage (32) disposé parallèlement à l'axe médian du tuyau d'évacuation (3) étant formé sur le côté frontal de l'obturateur (31) annulaire opposé à la soupape de fond (2), lequel bec d'accrochage (32) pénètre lorsque la soupape (2) est ouverte, dans le dispositif à crans (5) et est maintenu par ce dernier.

6. Module d'écoulement selon la revendication 5,
**caractérisé en ce que**
le premier flotteur (50) est disposé en demi-cercle autour du tuyau de trop-plein (3), et placé d'un côté contre la plaque de fond (51), un loquet (500) étant formé sur le côté opposé au tuyau de trop-plein (3) et logeant le bec d'accrochage (32) lorsque la soupape de fond (2) est ouverte, de sorte que lorsque le flotteur (50) plonge dans la chasse d'eau, il s'incline et le loquet (500) s'engage derrière le bec d'accrochage (32) lorsque le tuyau de trop-plein est soulevé, alors que lorsque le flotteur (50) émerge hors de la chasse d'eau qui s'écoule, il revient en position horizontale du fait de la pesanteur et libère le bec d'accrochage (32), le tuyau de trop-plein (3) retombant en position fermée avec l'obturateur (31).

7. Module d'écoulement selon la revendication 5 ou 6,
**caractérisé en ce que**
la plaque de fond (51) est fixée avec un capuchon (63) sur le collet (21), le capuchon (63) présentant une saillie (630) qui dépasse et qui présente un dispositif d'activation pour le deuxième flotteur (60), et le deuxième flotteur (60) est formé également en demi-cercle, et est relié à un pont (64) comprenant le tuyau de trop-plein (3), qui est maintenu par le dispositif d'activation, le pont (64) étant adjacent à la butée (501) du premier flotteur (50) lorsqu'il est incliné, et la déplaçant dans une position horizontale pour déclencher le dispositif à crans (5), de sorte que la soupape (2) se ferme après une chasse partielle.

8. Module d'écoulement selon la revendication 7,
**caractérisé en ce que**
le flotteur (60) est maintenu avec une barre (65) fixée dans le pont (64) parallèlement au tuyau de trop-plein (3), le flotteur (60) pouvant être encliqueté sur la barre (65) dans un dispositif à enclenchement (600) à différentes hauteurs par rapport au pont (64).

9. Module d'écoulement selon la revendication 7 ou 8,
**caractérisé en ce qu'**
sur le pont (64), un tourillon (640) latéral sur lequel est fixé un levier de commande (66) qui commande axialement le pont (64) guidé de manière mobile axialement vers le tuyau de trop-plein (3).

10. Module d'écoulement selon la revendication 9,
**caractérisé en ce que**
sur l'extrémité libre du levier de commande (66) un téton élastique de commande (660) à l'opposé du tuyau de trop-plein (3) vient se loger dans une rainure de commande (631) formée dans la saillie (630), la rainure de commande (631) ayant des profondeurs différentes et formant une orbite ayant une position de repos (6310), de sorte qu'en sortant de la position de repos (6310), le téton de commande (660) avec le levier de commande (66) exécute une rotation dans la rainure de commande (631) et commande ainsi la soupape d'admission (2).

11. Module d'écoulement selon la revendication 10,
**caractérisé en ce qu'**
une zone (C-D-E) creusée est formée comme position de repos (6310) du téton de commande (660) et au moins une zone surélevée (C) est formée pour bloquer le mouvement circulaire du téton de commande (660) dans la rainure de commande (631).

12. Module d'écoulement selon au moins l'une quelconque des revendications 4 à 11,
**caractérisé en ce que**
le piston (62) est guidé avec le ressort de rappel (620) dans la saillie (630) du capuchon (63), et la zone frontale avec une surface inclinée (661) formée sur le levier de commande (66) peut être amenée en position de repos (6310) du levier de commande (66) de telle sorte que le levier de commande (66) est déboîté latéralement hors de sa position de repos (6310) par un mouvement du piston (62) orienté vers le fond du réservoir de chasse d'eau (1), puis est amené dans l'orbite (zone E-F) de la rainure de guidage (631).

13. Module d'écoulement selon au moins l'une quelconque des revendications 9 à 12,
**caractérisé en ce que**
le levier de commande (66) présente un oeillet de palier (662) comportant une fente radiale (6620) pour fixer le téton de commande sur le tourillon (640).

14. Module d'écoulement selon au moins l'une quelconque des revendications 10 à 13,
**caractérisé en ce qu'**
un élément à ressort pour les mouvements axiaux du téton de commande (660) est intégré dans le levier de commande (66) entre la zone de fixation sur le pont (64) et le téton de commande (660).

15. Module d'écoulement selon la revendication 14,
**caractérisé en ce qu'**
comme éléments élastiques un ressort à lames (663) droit est formé sur le côté frontal opposé au téton de commande (660), et un ressort à lames (664) en demi-cercle est formé sur le côté frontal opposé, les ressorts à lames (663, 664), le téton de commande (660) et l'oeillet de palier (662) étant formés d'une seule pièce sur le levier de commande (66) en plastique.

16. Module d'écoulement selon au moins l'une quelconque des revendications 3 à 15,
**caractérisé en ce que**
le deuxième poussoir (11) présente une surface d'actionnement relativement petite, de sorte que lorsque l'on actionne la chasse, les deux poussoirs (10, 11) sont mobiles de manière synchrone, ou le premier poussoir (10) est mobile.

17. Module d'écoulement selon au moins l'une quelconque des revendications 1 à 16,
**caractérisé en ce qu'**
une rondelle élastique bombée (43) est prévue dans la zone inférieure du dispositif de levée (4) et un anneau de support (33) réduisant le diamètre intérieur est prévu dans la partie inférieure du tuyau de trop-plein (3), la disposition de la rondelle élastique bombée (43) et la conception du diamètre extérieur étant tels que la rondelle ferme le tuyau de trop-plein (3) dans la partie de l'anneau de support (33) lorsque la soupape de fond (2) est ouverte, de sorte que lors de la vidange, l'eau de chasse est maintenue à un niveau peu élevé dans le tuyau de trop-plein (3).
